# EUROPÄISCHE PATENTSCHRIFT

(11) **EP 0 844 341 B1**
(45) Veröffentlichungstag und Bekanntmachung des Hinweises auf die Patenterteilung: **26.02.2003**
(21) Anmeldenummer: 97117357.0
(22) Anmeldetag: 08.10.1997
(51) Int. Cl.: E04B 2/96

(54) **Aus Pfosten und Riegeln in Form von Hohlprofilen bestehende Rahmenkonstruktion**
Framestructure in mullion-transom hollow profile form
Structure de cadre composé de montants et de traverses à profil creux

(30) Priorität: 20.11.1996 DE 19647911
(43) Veröffentlichungstag der Anmeldung: 27.05.1998
(73) Patentinhaber: NORSK HYDRO ASA, 0257 Oslo 2 (NO)
(72) Erfinder: Schulz, Harald, Dr., 86381 Krumbach (DE); Klein, Jürgen, 89075 Ulm (DE); Bauch, Joachim, 73092 Heiningen (DE)
(74) Vertreter: Dziewior, Joachim, Dipl.-Phys. Dr.

(56) Entgegenhaltungen:
- EP-A- 0 436 869
- DE-A- 4 040 006
- DE-U- 8 617 042
- FR-A- 2 439 275
- US-A- 4 899 508

## Beschreibung

Die Erfindung betrifft eine aus Pfosten und Riegeln in Form von Hohlprofilen bestehende Rahmenkonstruktion, insbesondere für Fassaden oder dergleichen, bei der die Pfosten und Riegel gegenseitig überlappen und im Überlappungsbereich miteinander verschraubt sind, wozu am Riegel wenigstens eine Ausnehmung für eine in einen am Pfosten angeordneten Schraubkanal einzudrehende Schraube vorgesehen ist, wobei der Schraubkanal von einer in Längsrichtung des Pfostens sich ersteckenden Nut gebildet ist.

Derartige Rahmenkonstruktionen sind in vielfältigen Ausführungsformen im Stand der Technik bekannt. Der Aufbau bzw. die Montage derartiger Rahmenkonstruktionen erfolgt derart, daß der - bereits ausgeklinkte bzw. freigeschnittene - Riegel auf den Pfosten aufgelegt wird und - nach entsprechender Ausrichtung bezüglich der Längsrichtung des Pfostens - durch die in den Schraubkanal des Pfostens einzudrehende Schraube festgelegt wird. Da in der Regel nicht Metall auf Metall zu liegen kommen soll, wird zwischen Pfosten und Riegel meist eine nichtmetallische, elastische Zwischenlage eingebracht. Im Anschluß daran sind häufig noch Abdichtungsmaßnahmen im Bereich des Schraubkanals erforderlich. Diese einzelnen Arbeitsschritte sind zeitaufwendig, zumal mehrere lose Teile zueinander positioniert und dann befestigt werden müssen.

Der Erfindung liegt die Aufgabe zugrunde, eine Rahmenkonstruktion der eingangs genannten Art so zu verbessern, daß die Montage vor Ort erheblich vereinfacht wird.

Eine diese Aufgabe lösende Rahmenkonstruktion ist gekennzeichnet durch ein Positionierelement, das in den Schraubkanal eingesetzt ist und wenigstens eine über den äußeren Rand des Schraubkanals nach außen vorstehende, von der Ausnehmung umgriffene Noppe aufweist sowie zwei seitlich vorstehende Distanzstege trägt, die der anden äußeren Rand des Schraubkanals angrenzenden Stirnfläche aufliegen.

Der durch die Erfindung erreichte Vorteil besteht im wesentlichen darin, daß das Positionierelement vor dem Anschrauben des Riegels bereits in den Schraubkanal eingesetzt werden kann, somit also am Pfosten bereits Halt findet, so daß im Anschluß an die erfolgte Ausrichtung des Positionierelementes bezüglich der Längsrichtung des Pfostens der Riegel mit seiner Ausnehmung nur noch auf die Noppe aufgesetzt werden muß und im Anschluß daran die Verschraubung durch die Ausnehmung hindurch erfolgen kann. Die seitlich vorstehenden Distanzstege des Positionierelementes bilden die Zwischenlage zwischen dem Pfosten und dem Riegel, das damit zugleich in der vorgesehenen Lage gehalten wird.

In besonders einfacher und daher im Rahmen der Erfindung bevorzugter Ausführungsform der Erfindung ist die Ausnehmung von einer Bohrung gebildet, wobei die Noppe eine zylindrische Mantelfläche aufweist. Der Außendurchmesser der Noppe ist dabei dem Durchmesser der Bohrung entsprechend angepaßt.

Da der Riegel üblicherweise mittels zweier Schrauben am Pfosten festgelegt wird, ist im Rahmen der Erfindung vorgesehen, daß auch das Positionierelement zwei Noppen trägt.

Um die Ausrichtung des Positionierelements in Längsrichtung des Pfostens weiter zu erleichtern, kann wenigstens einer der Distanzstege randseitig mit einer Positioniermarkierung versehen sein. Das Positionierelement muß dann lediglich in Längsrichtung des Schraubkanals soweit verschoben werden, bis sich die Positioniermarkierung mit einer entsprechenden Markierung am Pfosten, beispielsweise in Form eines Striches, deckt. Die Positioniermarkierung kann dabei beliebig gestaltet sein; insbesondere kann die Positioniermarkierung von einer Einkerbung gebildet sein. Dabei ist es weiter vorteilhaft, wenn die Positioniermarkierung mittig zwischen den beiden Noppen angeordnet ist.

Um dem Positionierelement zusätzlichen Halt im Schraubkanal zu geben, insbesondere also ein Herausfallen vor der erfolgten Verschraubung zu vermeiden, sieht die Erfindung vor, daß das Positionierelement zwei zu den Distanzstegen parallel verlaufende Rastleisten aufweist, die in Rastnuten in der Wand des Schraubkanals greifen.

Um im übrigen eine Abdichtung innerhalb des Schraubkanals zu erreichen, ist das Positionierelement formschlüssig im Schraubkanal angeordnet. Insbesondere folgt das Positionierelement in seiner Formgestaltung dabei auch einer üblichen Ausbildung des Schraubkanals, bei der der Abstand der beiden Nutwände im Bereich des Nutbodens geringer ist als im Bereich der Nutöffnung.

Um das Eindrehen der Schraube zu erleichtern, können die Noppen jeweils ein zentrisch angeordnetes Sackloch aufweisen, das als Zentrierung für die Schraube dient.

Schließlich hat es sich als günstig herausgestellt, wenn das Positionierelement sich etwa über die gesamte Breite des Riegels erstreckt.

Im folgenden wird die Erfindung an einem in der Zeichnung dargestellten Ausführungsbeispiel näher erläutert; es zeigen:
- Fig. 1: eine perspektivische Darstellung einer nur teilweise wiedergegebenen Rahmenkonstruktion aus Pfosten und Riegeln nach der Erfindung,
- Fig. 2: das Positionierelement in Seiten-, Drauf- und Stirnansicht,
- Fig. 3: den Schraubkanal des Pfostens,
- Fig. 4: eine weitere Ausführungsform des Positionierelementes in Seiten-, Drauf- und Stirnansicht,
- Fig. 5: eine Anwendung des Positionierelements nach Fig. 4.

Die in der Zeichnung nur teilweise, nämlich im Eckbereich dargestellte Rahmenkonstruktion ist aus Pfosten 1 und Riegeln 2 in Form von Hohlprofilen aufgebaut. Derartige Rahmenkonstruktionen finden insbesondere bei Fassaden oder dergleichen Anwendung. Im Kreuzungsbereich dieser Rahmenkonstruktionen überlappen sich die Pfosten 1 und Riegel 2 gegenseitig, wozu der Riegel 2, wie dies in Fig. 1 zu sehen ist, an seiner Unterseite in der Regel ausgeklinkt ist.

Die gegenseitige Verschraubung erfolgt im Überlappungsbereich, wozu am Riegel 2 in der Regel zwei Ausnehmungen 3 in Form von Bohrungen vorgesehen sind, durch die hindurch Schrauben in einen am Pfosten 1 angeordneten Schraubkanal 4 eingedreht werden. Die Schrauben sind dabei an die Breite des Schraubkanals 4 bzw. dem Abstand der Nutwandungen so angepaßt, daß das Gewinde in die Nutwand einfurcht. Die Nut bzw. der Schraubkanal 4 selbst verläuft, wie dies in Fig. 1 zu sehen ist, in Längsrichtung des Pfostens 1.

In den Schraubkanal 4 ist zur Erleichterung der Montage des Riegels 2 ein Positionierelement 5 eingesetzt, das in der Ausführungsform nach den Fig. 4 und 5 eine, in der Ausführungsform nach den Fig. 1 bis 3 dagegen zwei über den äußeren Rand des Schraubkanals 4 nach außen vorstehende Noppen 6 aufweist. Diese Noppen 6 dienen als Zentrierung für die im Riegel 2 vorgesehenen Ausnehmungen 3. Weiter trägt das Positionierelement 5 zwei seitlich vorstehende Distanzstege 7, die der an den Rand des Schraubkanals 4 anschließenden Stirnfläche 8 aufliegen. Diese Distanzstege 7 sorgen dafür, daß der Riegel 2 nicht unmittelbar auf den Pfosten 1, also Metall auf Metall, zu liegen kommt.

Die Noppen 6 weisen eine an die Form der Bohrung im Riegel 2 angepaßte zylindrische Mantelfläche auf.

Wie insbesondere den Fig. 1 und 2 zu entnehmen ist, ist der eine Distanzsteg 7 des Positionierelementes 5 mit einer Positioniermarkierung 9 in Form einer Einkerbung versehen, die bei der Montage auf eine in der Fig. 1 strichpunktierte Linie 10 ausgerichtet wird. Hierdurch wird eine erhebliche Vereinfachung bei der Montage erreicht, da zunächst das selbsttätig in dem Schraubkanal 4 gehaltene Positionierelement 5 ohne weiteres ausgerichtet werden kann, so daß im Anschluß daran lediglich noch der Riegel 2 auf die vorstehenden Noppen 6 des Positionierelementes 5 mit seinen Bohrungen aufgesetzt werden muß. Die Ausrichtung wird dadurch wesentlich erleichtert, da der Riegel 2 nämlich nach dem Aufsetzen auf den Pfosten 1 in der Regel die an dem Pfosten 1 angebrachten Markierungshilfslinien 10 verdeckt. Die Positioniermarkierungen 9 am Positionierelement 5 sind im Ausführungsbeispiel mittig zwischen den beiden Noppen 6 angeordnet, können sich jedoch auch an jeder anderen beliebigen Stelle befinden.

Um den Halt des Positionierelementes 5 im Schraubkanal 4 weiter zu verbessern, weist dieses zwei zu den Distanzstegen 7 parallel verlaufende Rastleisten 11 auf, die in Rastnuten 12 in der Wand des Schraubkanals 4 greifen. Die Rastleisten 11 sind in Fig. 2, die Rastnuten 12 dagegen insbesondere in Fig. 3 gut zu erkennen. Weiter zeigen diese beiden Figuren, daß das Positionierelement 5 in seiner Formgestaltung dem Schraubkanal 4 angepaßt ist, so daß es im eingebauten Zustand formschlüssig im Schraubkanal 4 angeordnet ist.

Um das Eindrehen der Schraube nach Anbringung des Riegels zu vereinfachen, weisen die Noppen 6 jeweils ein zentrisch angeordnetes Sackloch 13 auf, das als Zentrierungshilfe dient.

Wie schließlich aus der Fig. 1 sowie der Fig. 4 zu erkennen ist, erstreckt sich das Positionierelement 5 etwa über die gesamte Breite des Riegels 2, so daß eine vollständige Anlage des Riegels 2 über die Distanzstege 7 am Pfosten 1 gewährleistet ist.

## Patentansprüche

1. Aus Pfosten und Riegeln in Form von Hohlprofilen bestehende Rahmenkonstruktion, insbesondere für Fassaden oder dergleichen, bei der die Pfosten (1) und Riegel (2) gegenseitig überlappen und im Überlappungsbereich miteinander verschraubt sind, wozu am Riegel (2) wenigstens eine Ausnehmung (3) für eine in einen am Pfosten (1) angeordneten Schraubkanal (4) einzudrehende Schraube vorgesehen ist, wobei der Schraubkanal (4) von einer in Längsrichtung des Pfostens (1) sich ersteckenden Nut gebildet ist, **gekennzeichnet durch** ein Positionierelement (5), das in den Schraubkanal (4) eingesetzt ist und wenigstens eine über den äußeren Rand des Schraubkanals (4) nach außen vorstehende, von der Ausnehmung (3) umgriffene Noppe (6) aufweist sowie zwei seitlich vorstehende Distanzstege (7) trägt, die der an den äußeren Rand des Schraubkanals angrenzenden Stirnfläche aufliegen.

2. Rahmenkonstruktion nach Anspruch 1, **dadurch gekennzeichnet, daß** die Ausnehmung (3) von einer Bohrung gebildet ist und die Noppe (6) eine zylindrische Mantelfläche aufweist.

3. Rahmenkonstruktion nach Anspruch 1 oder 2, **dadurch gekennzeichnet, daß** das Positionierelement (5) zwei Noppen (6) trägt.

4. Rahmenkonstruktion nach einem der Ansprüche 1 bis 3, **dadurch gekennzeichnet, daß** wenigstens einer der Distanzstege (7) randseitig mit einer Positioniermarkierung (9) versehen ist.

5. Rahmenkonstruktion nach Anspruch 4, **dadurch gekennzeichnet, daß** die Positioniermarkierung (9) von einer Einkerbung gebildet ist.

6. Rahmenkonstruktion nach einem der Ansprüche 4 bis 5, **dadurch gekennzeichnet, daß** die Positioniermarkierung (9) mittig zwischen den beiden Noppen (6) angeordnet ist.

7. Rahmenkonstruktion nach einem der Ansprüche 1 bis 6, **dadurch gekennzeichnet, daß** das Positionierelement (5) zwei zu den Distanzstegen (7) parallel verlaufende Rastleisten (11) aufweist, die in Rastnuten (12) in der Wand des Schraubkanals (4) greifen.

8. Rahmenkonstruktion nach einem der Ansprüche 1 bis 7, **dadurch gekennzeichnet, daß** das Positionierelement (5) formschlüssig im Schraubkanal (4) angeordnet ist.

9. Rahmenkonstruktion nach einem der Ansprüche 1 bis 8, **dadurch gekennzeichnet, daß** die Noppen (6) jeweils ein zentrisch angeordnetes Sackloch (13) aufweisen.

10. Rahmenkonstruktion nach einem der Ansprüche 1 bis 9, **dadurch gekennzeichnet, daß** das Positionierelement (5) sich etwa über die gesamte Breite des Riegels (2) erstreckt.

## Claims

1. Frame construction comprising posts and crossbars in the form of hollow profiles, in particular for facades or the like, in which the posts (1) and crossbars (2) overlap one another and are screwed to one another in the area of overlap, for which there is provided on the crossbar (2) at least one recess (3) for a screw that is to be screwed into a screw channel (4) arranged on the post (1), wherein the screw channel (4) is formed by a groove that extends in the longitudinal direction ofthe post (1),
**characterised by** a positioning element (5) which is inserted in the screw channel (4) and has at least one knob (6) which projects beyond the outer edge of the screw channel (4) and is encompassed by the recess (3); and which bears two laterally projecting spacing webs (7) which rest against the frontal face adjacent to the outer edge of the screw channel.

2. Frame construction in accordance with claim 1, **characterised in that** the recess (3) is formed by a drilled hole and the knob (6) has a cylindrical casing surface.

3. Frame construction in accordance with claim 1 or 2, **characterised in that** the positioning element (5) has two knobs (6).

4. Frame construction in accordance with one of the claims 1 to 3, **characterised in that** at least one of the spacing webs (7) is equipped with a positioning marking (9) on the edge.

5. Frame construction in accordance with claim 4, **characterised in that** the positioning marking (9) is formed in front of a notch.

6. Frame construction in accordance with one of the claims 4 to 5, **characterised in that** the positioning marking (9) is arranged centrally between the two knobs (6).

7. Frame construction in accordance with one of the claims 1 to 6, **characterised in that** the positioning element (5) has two snap-in strips (11) running parallel to the spacing webs (7), which engage into snap-in grooves (12) in the wall of the screw channel (4).

8. Frame construction in accordance with one of the claims 1 to 7, **characterised in that** the positioning element (5) is arranged in the screw channel (4) in a form-fitting manner.

9. Frame construction in accordance with one of the claims 1 to 8, **characterised in that** the knobs (6) respectively have a centrically arranged blind hole (13).

10. Frame construction in accordance with one of the claims 1 to 9, **characterised in that** the positioning element (5) extends approximately over the entire width of the crossbar (2).

## Revendications

1. Structure de cadre composée de montants et de traverses sous forme de profilés creux, en particulier pour des façades ou similaires, dans laquelle les montants (1) et les traverses (2) se recouvrent mutuellement et sont vissés l'un à l'autre dans la zone de recouvrement, au moins un évidement (3) étant prévu à cet effet dans la traverse (2) pour une vis à visser dans un canal à vis (4) aménagé dans le montant (1), le canal à vis (4) étant formé par une rainure qui s'étend dans la direction longitudinale du montant (1), **caractérisée par** un élément de positionnement (5) qui est inséré dans le canal à vis (4), présente au moins un téton (6) faisant saillie au-dessus du bord extérieur du canal à vis (4), entouré par l'évidement (3), et porte deux ailes d'espacement (7) qui reposent sur la face frontale contiguë du bord extérieur du canal à vis (4).

2. Structure de cadre selon la revendication 1, **caractérisée en ce que** l'évidement (3) est formé par un trou et **en ce que** le téton (6) présente une surface d'enveloppe cylindrique.

3. Structure de cadre selon la revendication 1 ou 2, **caractérisée en ce que** l'élément de positionnement (5) porte deux tétons (6).

4. Structure de cadre selon une des revendications 1 à 3, **caractérisée en ce qu'**au moins une des ailes d'espacement (7) est pourvue d'un repère de positionnement (9) côté bord.

5. Structure de cadre selon la revendication 4, **caractérisée en ce que** le repère de positionnement (9) est formé par une encoche.

6. Structure de cadre selon une des revendications 4 à 5, **caractérisée en ce que** le repère de positionnement (9) est disposé au milieu entre les deux tétons (6).

7. Structure de cadre selon une des revendications 1 à 6, **caractérisée en ce que** l'élément de positionnement (5) comporte deux nervures d'encliquetage (11), qui s'étendent parallèlement aux ailes d'espacement (7) et s'engagent dans des rainures d'encliquetage (12) aménagées dans la paroi du canal à vis (4).

8. Structure de cadre selon une des revendications 1 à 7, **caractérisée en ce que** l'élément de positionnement (5) est monté par complémentarité de formes dans le canal à vis (4).

9. Structure de cadre selon une des revendications 1 à 8, **caractérisée en ce que** les tétons (6) présentent chacun un trou non débouchant (13) central.

10. Structure de cadre selon une des revendications 1 à 9, **caractérisée en ce que** l'élément de positionnement (5) s'étend approximativement sur toute la largeur de la traverse (2).
